# EUROPÄISCHE PATENTSCHRIFT

(11) **EP 0 638 731 B1**
(45) Veröffentlichungstag und Bekanntmachung des Hinweises auf die Patenterteilung: **25.09.1996**
(21) Anmeldenummer: 94110397.0
(22) Anmeldetag: 04.07.1994
(51) Int. Cl.: F15B 15/26

(54) **Pneumatischer Linearantrieb mit Endlagenverriegelung**
Pneumatic linear drive with locking for ends of travel
Entraînement linéaire pneumatique à verrouillage en position déployée

(30) Priorität: 16.07.1993 DE 4323846
(43) Veröffentlichungstag der Anmeldung: 15.02.1995
(73) Patentinhaber: Daimler-Benz Aerospace Aktiengesellschaft, 81663 München (DE)
(72) Erfinder: Horstmann, Markus, Dipl.-Ing., D-82008 Unterhaching (DE)

(56) Entgegenhaltungen:
- DE-A- 3 913 009
- DE-C- 4 221 230
- US-A- 2 130 618
- US-A- 2 908 251

## Beschreibung

Die Erfindung betrifft einen Linearantrieb mit einer einfachwirkenden, pneumatischen Kolben-/Zylindereinheit und mit mindestens einer der Pneumatikkraft entgegenwirkenden, die Kolbenstange in Richtung einer Endlage belastenden Feder gemäß dem Oberbegriff des Patentanspruches 1.

Ein Linearantrieb mit allen gattungsbildenden Merkmalen der vorliegenden Erfindung ist aus der DE-PS 42 21 230 bekannt. Die Verriegelung in beiden Endlagen des Antriebs wird von einer quer zur Kolbenstange beweglichen, von diametralen Seiten in je eine Ausnehmung der Kolbenstange einrastbaren, pneumatisch betätigten Verriegelungskulisse übernommen. Mit der Verriegelungskulisse ist ein erster, kleinerer Steuerkolben starr verbunden, welcher für die Verriegelung in der pneumatisch inaktiven Endlage des Antriebes zuständig ist. Ein zweiter, größerer Steuerkolben befindet sich auf der gegenüberliegenden Seite der Kolbenstange und überträgt seine Betätigungskraft federelastisch auf die Verriegelungskulisse. Dieser ist für die Verriegelung in der pneumatisch aktiven Endlage des Antriebes zuständig, von seinem Druckraum aus erfolgt auch die pneumatische Betätigung der Kolben-/Zylindereinheit über eine meist geöffnete Strömungsverbindung. Mit dem zweiten, größeren Steuerkolben ist eine Ventileinrichtung (Ventilkolben, Federfinger, Drosselkanal etc.) gekoppelt, welche beim Entlüften der Kolben-/Zylindereinheit vorübergehend einen zusätzlichen Strömungsquerschnitt freigibt und somit den Gesamtströmungsquerschnitt vergrößert. Dadurch läßt sich die Bewegung der Kolbenstange in eine Richtung (von der pneumatisch aktiven zur inaktiven Endlage) beschleunigen, bzw. es lassen sich Drosseleffekte durch das tiefkalte Druckmedium (Spaltverkleinerung, höhere Zähigkeit der Strömung etc.) kompensieren. Durch die Verwendung einer Verriegelungseinheit für beide Endlagen sowie durch die funktionale Kombination des Verriegelungsvorganges und der Kolbenstangenbewegung (gemeinsames Druckmedium, gemeinsame Strömungswege etc.) ist dieser Linearantrieb relativ kompakt, leicht, unkompliziert, betriebssicher und für die Betriebsverhältnisse in der Umgebung von Raketentriebwerken geeignet.

Gewisse konstruktive und funktionale Nachteile liegen in der Verwendung zweier unterschiedlicher Steuerkolben auf gegenüberliegenden Seiten der Kolbenstange zur Betätigung der Verriegelungskulisse. Sowohl die Größe der Betätigungskraft (unterschiedliche Kolbenflächen) als auch die Art der Einleitung in die Verriegelungskulisse (starr/elastisch) sind verschieden, was zu unterschiedlichem Betriebsverhalten führen kann. Die Fertigung des relativen langen, komplizierten Hubraumes für die Verriegelungskulisse und die beiden Steuerkolben ist aufwendig, teuer und mit vielen Toleranzen behaftet, so daß auch die Betriebssicherheit negativ beeinflußt werden kann. Die Druckräume für die beiden Steuerkolben liegen relativ weit auseinander, was wiederum nachteilig für die Kompaktheit des Pneumatiksystems ist (Anschlüsse, Leitungsführung etc.).

Ausgehend von diesem Stand der Technik besteht die Aufgabe der Erfindung darin, einen gattungsgemäßen Linearantrieb zu schaffen, welcher bei zumindest weitgehend gleicher Funktionsweise noch kompakter, einfacher, zuverlässiger und wartungsfreundlicher ist.

Diese Aufgabe wird - in Verbindung mit den gattungsbildenden Merkmalen im Oberbegriff - durch die im kennzeichnenden Teil des Anspruches 1 genannten Merkmale a) bis e) gelöst. Die Betätigung der Verriegelungskulisse erfolgt nur durch eine Stellstange sowie durch einen die zwei Druckräume trennenden Doppelkolben. Die Kraftübertragung vom Doppelkolben auf die Stellstange erfolgt in beide Richtungen federelastisch nachgiebig, wobei die Kräfte auch der Größe nach zumindest weitgehend gleich sind. Das Pneumatiksystem liegt auf einer Seite der Kolbenstange und ist dadurch kompakter, einfacher, zuverlässiger und wartungsfreundlicher. Dazu trägt auch die Ausführung und Anordnung des Drosselrückschlagventiles im Bereich zwischend der Verriegelungskulisse und dem Doppelkolben bei.

Die Unteransprüche 2 bis 5 enthalten bevorzugte Ausgestaltungen des Linearantriebes nach Anspruch 1.

Die Erfindung wird anschließend anhand der Figuren noch näher erläutert. Dabei zeigen in stark vereinfachter Darstellung:
- Fig. 1: einen Teillängsschnitt durch einen Linearantrieb mit in pneumatisch aktiver Endlage verriegelter Kolbenstange,
- Fig. 2: den gleichen Teillängsschnitt mit sich von der aktiven in die passive Stellung bewegender Kolbenstange,
- Fig. 3: den gleichen Teillängsschnitt mit in passiver Endlage verriegelter Kolbenstange,
- Fig. 4: den gleichen Teillängsschnitt mit sich von der passiven in die aktive Stellung bewegender Kolbenstange.

Der Linearantrieb 1 ist wesentlicher Bestandteil eines hinsichtlich seiner sonstigen Komponenten nicht dargestellten Raketentreibstoffventils, welches beispielsweise von flüssigem Wasserstoff oder flüssigem Sauerstoff durchströmt wird. Das für die Betätigung zu verwendende Druckmedium darf bei den extrem tiefen Treibstofftemperaturen weder kondensieren noch gefrieren und soll sich bei möglichem Kontakt mit dem Treibstoff inert verhalten. Diese Bedingungen erfüllt das darüber hinaus noch besonders gewichtsgünstige Gas Helium.

Luft wäre im vorliegenden Fall nicht geeignet, so daß der Ausdruck "pneumatisch" hier im weiteren Sinne als "mit Gas(en)" zu deuten ist.

Das Gehäuse 2 umschließt bzw. trägt sowohl die für die Ventilbetätigung erforderlichen Elemente, d.h. die Kolben-/Zylindereinheit 3 und die Feder 11, als auch den Verriegelungsmechanismus, d.h. insbesondere die Verriegelungskulisse 12, die Stellstange 13 und den Doppel kolben 20. Die Ver- bzw. Entrlegelungsbewegung erfolgt darstellungsgemäß vertikal, die Ventilbewegung horizontal. Ventilkegel und -sitz würden sich im Bereich des linken Kolbenstangenendes befinden. Somit entspricht die pneumatisch aktive, rechte Endlage der Kolbenstange 7 der Offen-Stellung des Ventils, die federbetätigte, passive, linke Endlage der Kolbenstange 7 der Geschlossen-Stellung.

Die Kolben-/Zylindereinheit 3 umfaßt im einzelnen den Zyllnder 4, den mittels eines Dichtringes 6 im Zylinder 4 beweglich abgedichteten Kolben 5, die mit zwei axial versetzten, diametralen Ausnehmungen 8, 9 versehene Kolbenstange 7 sowie die die Kolbenstange 7 führende und abdichtende Gleitbuchse 10.

Das rechte Ende der Kolben-Kolben-/Zylindereinheit 3 mit Zyllnderdeckel, Kolbenstangendurchführung, Entlüftung usw. ist der Einfachheit halber nicht dargestellt. Es versteht sich, daß das gesamte Gehäuse 2 in Wirklichkeit - aus Fertigungs- und Montagegründen - aus einer Vielzahl von Eintelteilen, Dichtungen, Verschraubungen, Zentrierungen usw. besteht. In den Figuren ist das Gehäuse 2 der besseren Übersichtlichkeit wegen als integraler Block wiedergegeben. Nämliches gilt auch für andere Bauteile, wie z.B. die Stellstange 13 und den Doppelkolben 20.

Das Wesen der Erfindung liegt wohlgemerkt in der Ausführung und Art der Verriegelung einschließlich der Druckgasführung.

Als Sperrelement, welches formschlüssig in die Ausnehmungen 8, 9 der Kolbenstange 7 einrastet, dient die Verriegelungskulisse 12, welche die Kolbenstange 7 umgreift oder, z.B. als gelochte Platte, allseitig umschließt.

Die Kraftübertragung zur Verriegelungskulisse 12 erfolgt über die fest damit verbundene Stellstange 13, welche bis in den Bereich des Doppelkolbens 20 verläuft. Der Doppelkolben 20 setzt den Pneumatikdruck in eine mechanische Axialkraft um und reicht zu diesem Zweck in zwei getrennt be- und entlüftbare Druckräume 31 und 32 hinein, welche zu externen, nicht dargestellten Anschlüssen führende Öffnungen 33, 34 aufweisen.

Die Kraftübertragung vom Doppelkolben 20 auf die Stellstange 13 erfolgt - bis zum Erreichen von Anschlägen - elastisch nachgiebig. Zu diesem Zweck ist der Doppelkolben 20 mit einem zylindrischen Hohlraum 26 versehen, in welchem zwei Buchsen 28, 29 begrenzt axial verschiebbar gelagert sind, und welcher eine Öffnung 27 für die Stellstange 13 besitzt. Die Buchsen 28, 29 werden von einer Druckfeder 30 auf Distanz gehalten und wirken mit je einer Anschlagfläche 14, 15 an der Stellstange 13 zusammen. Dabei verläuft der Kraftfluß vom Doppelkolben über die erste Buchse, die Druckfeder und die zweite Buchse zur Anschlagfläche an der Stellstange, wobei die Druckfeder 30 das elastische Bindeglied bildet. Dies gilt bei nach unten und nach oben wirkender Kolbenkraft. Der Doppelkolben 20 ist im Gehäuse 2 mittels der Dichtung 25 gleitend abgedichtet, weiterhin sind in seinen beiden Endlagen die Dichtungen 23, 24 in seinen Anschlagflächen 21, 22 wirksam, welche auf Erhebungen der inneren Gehäuseoberfläche aufliegen.

Der untere Druckraum 32 ist mit dem links des Kolbens 5 befindlichen Raum im inneren des Zylinders 4 permanent strömungsmechanisch verbunden, wobei die verfügbaren Strömungsquerschnitte jedoch zeitlich variieren. Zum einen existiert eine Strömungsverbindung durch die Stellstange 13, umfassend den Strömungskanal 16 sowie die Öffnungen 17 und 18. Die Öffnung 17 ist in einen auswechselbaren Kalibriereinsatz 19 eingeformt und läßt sich - durch Austausch desselben - gezielt variieren. Sowohl die Führung der Verriegelungskulisse 12 im Gehäuse 2 als auch die Gehäuseöffnung für die Kolbenstange 7 rechts der Verriegelungskulisse 12 sind bewußt gasdurchlässig ausgeführt. Wie die Fig. 2 und 3 zeigen, taucht die Öffnung 17 in gewissen Betriebszuständen in die Führungsbohrung des Ventilkolbens 36 des Drosselrückschlagventils 35 ein. Hier liegt jedoch eine Spielpassung vor, welche ebenfalls nicht gasdicht ist. In den Figuren wird dies durch einen Radialspalt angedeutet. Die Führungsbohrung des Ventilkolbens 36 kann auch gezielt mit Nuten, Rillen etc. in Längsrichtung ausgeführt sein.

Auch die Gleitbuchse 43 umschließt und führt die Stellstange 13 nicht gasdicht.

Wie schon erwähnt, hat das Drosselrückschlagventil 35 die Aufgabe, beim Entlüften der Kolben-/Zylindereinheit 3 zeitweise den Strömungsquerschnitt zu vergrößern. Dieser Zustand ist in Fig. 2 wiedergegeben. Dabei hebt der Ventilkolben 36 entgegen der Kraft der Druckfeder 38 von der Dichtung 41 in der Anschlagfläche 40 ab, bis er gegen die Anschlagfläche 39 im Gehäuse 2 stößt. Somit kann das Druckmittel zügig durch den Strömungsspalt 42 und über die Durchtrittsöffnungen 37 zum Druckraum 32 abfließen. Damit wird - falls gewünscht - eine beschleunigte Schließbewegung des Treibstoffventils erreicht. Außerdem wird auch der Effekt kompensiert, daß sich im pneumatisch aktiven Zustand der Kolben-/Zylindereinheit 3 durch die Wärmekapazität des tiefkalten Druckmittels die Spiele und Spalte und somit auch die Strömungsquerschnitte zwischen den Bauteilen verkleinern, woraus ein erhöhter Strömungswiderstand resultieren würde, d.h. eine verlangsamte Kolbenstangenbewegung.

Die Figuren zeigen vier markante Stellungen des Linearantriebes 1, auf welche nachfolgend noch kurz einzugehen ist.

Fig. 1 zeigt die pneumatisch aktive, verriegelte Endlage. Die Verriegelungskulisse 12 befindet sich in der Ausnehmung 9 der Kolbenstange 7 und würde bei Ausfall des Pneumatikdruckes ein ungewolltes Schließen des Treibstoffventiles verhindern. Die Druckbeaufschlagung des unteren Druckraumes 32 und somit des Kolbens 5 ist mit einem weißen Pfeil an der Öffnung 34 angedeutet.

Fig. 2 zeigt eine Zwischenstellung in der Übergangsbewegung von der aktiven zur passiven Endlage. Die Kolbenbewegung ist mit einem schwarzen Pfeil angedeutet. Der obere Druckraum 31 ist druckbeaufschlagt, der untere Druckraum 32 und somit die Kolben-/Zylindereinheit 3 werden entlüftet. Das zurückströmende Druckmittel hat das Drosselrückschlagventil 35 geöffnet und verfügt somit über zusätzliche Strömungsquerschnitte (Durchtrittsöffnungen 37 etc.). Die Verriegelungskulisse liegt unter Federkraft (Druckfeder 30) von oben an der Kolbenstange 7 an und dämpft ggf. auftretende Schwingungen. Es ist zu erkennen, daß die untere Buchse 29 im Doppelkolben 20 nach oben verschoben ist, aber nicht an der oberen Buchse 28 anliegt, wodurch die Kraftübertragung noch elastisch nachgiebig erfolgt.

Fig. 3 zeigt die pneumatisch passive, verriegelte Endlage. Die Verriegelungskulisse 12 befindet sich dabei in der Ausnehmung 8 der Kolbenstange 7 und verhindert ein ungewolltes Öffnen des Treibstoffventiles. Nur der obere Druckraum 31 ist druckmittelbeaufschlagt (siehe weißer Pfeil).

Fig. 4 schließlich zeigt eine Zwischenstellung in der Übergangsbewegung von der passiven zur aktiven Endlage (siehe schwarzer Pfeil). Der untere Druckraum und somit die Kolben-/Zylindereinheit 3 sind druckmittelbeaufschlagt. Die Verriegelungskulisse 12 liegt unter Federkraft (Druckfeder 30) von unten an der Kolbenstange 7 an. Man sieht, daß die obere Buchse 28 im Doppelkolben 20 nach unten verschoben ist, aber nicht an der unteren Buchse 29 anliegt.

Es besteht die Möglichkeit, im unteren Bereich der der Kolben-/Zylindereinheit zugewandten Stirnfläche der Verriegelungskulisse einen nasenartigen Fortsatz vorzusehen, welcher in der pneumatisch aktiven Endlage des Linearantriebes in eine entsprechende Vertiefung in der Ausnehmung der Kolbenstange eingreifen kann. Dies wäre eine zusätzliche Sicherung gegen ein Herausrutschen der Verriegelungskulisse aus der Ausnehmung bei Druckausfall im Pneumatiksystem. Diese konstruktive Modifikation ist leicht verständlich und deshalb nicht gesondert dargestellt.

## Patentansprüche

1. Linearantrieb (1), insbesondere für kryogene Steuerventile in Flüssigtreibstoffleitungen von Raketentriebwerken, mit einer einfachwirkenden, pneumatischen Kolben-/Zylindereinheit (3), mit mindestens einer der Pneumatikkraft entgegenwirkenden, die Kolbenstange (7) in Richtung einer Endlage belastenden Feder (11), mit einer quer zur Kolbenstange (7) beweglichen, von diametralen Seiten in je eine Ausnehmung (8, 9) der Kolbenstange (7) einrastbaren, über mindestens einen Steuerkolben (20) pneumatisch betätigten Verriegelungskulisse (12), mit zwei getrennten, be- und entlüftbaren Druckräumen (31, 32) für die Betätigung der Verriegelungskulisse (12), mit einer zumindest in den meisten Betriebszuständen offenen, strömungsmechanischen Verbindung zwischen einem (32) dieser beiden Druckräume und der druckbeaufschlagten Seite des Kolbens (5) der Kolben-/Zylindereinheit (3) und mit einem Ventil (35) in dieser strömungsmechanischen Verbindung, welches beim Entlüften dieses Druckraumes (32) und somit der Kolben-/Zylindereinheit (3) zeitweise den Strömungsquerschnitt vergrößert, **gekennzeichnet** durch
a) eine fest mit der Verriegelungskulisse (12) verbundene und diese betätigende Stellstange (13),
b) einen das kulissenferne Ende der Stellstange (13) betätigenden, in die beiden Druckräume (31, 32) hineinreichenden und diese dichtend voneinander trennenden Doppelkolben (20),
c) eine in Längsrichtung der Stellstange (13) von der Verriegelungskulisse (12) weg und auf diese zu begrenzt axial bewegliche (Hohlraum 26; Buchsen 28, 29; Anschlagflächen 14, 15), bis zum Erreichen von Anschlägen federelastisch (Druckfeder 30) nachgiebige Verbindung zwischen dem kulissenfernen Ende der Stellstange (13) und dem Doppelkolben (20),
d) eine permanente strömungsmechanische Verbindung zwischen dem Druckraum (32) und der Kolben-/Zylindereinheit (3) und
e) eine Ausführung des den Strömungsquerschnitt dieser strömungsmechanischen Verbindung zeitweise vergrößernden Ventils als Drosselrückschlagventil (35) sowie dessen Anordnung im Bereich der Stellstange (13) zwischen dem Doppelkolben (20) und der Verriegelungskulisse (12),

2. Linearantrieb nach Anspruch 1, **gekennzeichnet**
- durch einen zylindrischen, an der einen Stirnseite geschlossenen und an der anderen Stirnseite mit einer zentrischen Öffung (27) versehenen Hohlraum (26) im Inneren des Doppelkolbens (20),
- durch zwei in dem Hohlraum (26) begrenzt axial verschiebbar gelagerte, hintereinander angeordnete Buchsen (28, 29),
- durch mindestens eine zwischen den Buchsen (28, 29) angeordnete Druckfeder (30) und
- durch zwei mit den Buchsen (28, 29) zusammenwirkende Anschlagflächen (14, 15) an der in den Hohlraum (26) hineinragenden Stellstange (13).

3. Linearantrieb nach Anspruch 1 oder 2, **gekennzeichnet**
- durch ein Drosselrückschlagventil (35) mit einem die Stellstange (13) konzentrisch umgebenden, axial auf dieser verschiebbaren Ventilkolben (36),
- durch einen kreisringförmigen Strömungsspalt (42) zwischen dem Ventilkolben (36) und dem Gehäuse (2),
- durch mehrere Durchtrittsöffnungen (37) im Ventilkolben (36),
- durch zwei die Bewegung des Ventilkolbens (36) begrenzende, ggf. mit einer zusätzlichen Dichtung (41) versehene Anschlagflächen (39, 40) im Gehäuse (2),
- durch mindestens eine den Ventilkolben (36) in Richtung zur Verriegelungskulisse (12) hin vorspannende Druckfeder (38) und
- durch einen axialen Strömungskanal (16) im Inneren der Stellstange (13) und im Bereich des Drosselrückschlagventils (35) mit mindestens zwei zur Außenseite der Stellstange (13) verlaufenden Öffnungen (17, 18), wovon mindestens eine kalibriert (Kalibriereinsatz 19) ist.

4. Linearantrieb nach einem oder mehreren der Ansprüche 1 bis 3, **gekennzeichnet** durch zwei mit dem Gehäuse (2) zusammenwirkende und mit je einer zusätzlichen Dichtung (23, 24) versehene Anschlagflächen (21, 22) am Doppelkolben (20).

5. Linearantrieb nach einem oder mehreren der Ansprüche 1 bis 4, **gekennzeichnet** durch einen von der Verriegelungskulisse in Längsrichtung der Kolbenstange abstehenden Fortsatz, welcher bei in pneumatisch aktiver Endlage verriegelter Kolben-/Zylindereinheit und bei Druckausfall im Pneumatiksystem in eine entsprechende Vertiefung in der Ausnehmung der Kolbenstange eingreift.

## Claims

1. Linear drive (1), more particularly for cryogenic control valves in the liquid propellant lines of rocket propulsion systems, having a single-acting pneumatic piston and cylinder unit (3); at least one spring (11) which acts counter to the pneumatic force and loads the piston rod (7) in the direction of an end position; a locking gate (12) which is able to move transversely to the piston rod (7), is adapted to latch by diametrical faces in respective recessed areas (8, 9) of the piston rod (7) and is pneumatically actuated via at least one control piston (20); two separate pressure compartments (31, 32) adapted to be aerated and deaerated for operating the locking gate (21); a fluidic connection, open at least in most operating states, between one (32) of the said two pressure compartments and that side of the piston (5) of the piston and cylinder unit (3) acted upon by the pressure; and in the said fluidic connection having a valve (35) which temporarily enlarges the flow cross-section as the said pressure compartment (32), and hence the piston and cylinder unit (3), is being deaerated, characterised by
a) a control rod (13) joined permanently to the locking gate (12) and actuating the same,
b) a double piston (20) which actuates the end of the control rod (13) that is remote from the gate, extends into the two pressure compartments (31, 32) and seals them off from one another,
c) between the double piston (20) and the end of the control rod (13) that is remote from the gate, a connnection which is resiliently compliant (compression spring 30) in the longitudinal direction of the control rod (13) and away from the locking gate (12) and which is adapted to move axially to a limited degree towards the latter (cavity 26; sleeves 28, 29; stop surfaces 4, 15) until it reaches limit stops,
d) a permanent fluidic connection between the pressure compartment (32) and the piston and cylinder unit (3), and
e) constructing the valve that temporarily enlarges the flow cross-section of the said fluidic connection as a one-way restrictor (35) and positioning the same in the region of the control rod (13) between the double piston (20) and the locking gate (12).

2. Linear drive according to claim 1, characterised by
- a cylindrical cavity (26) inside the double piston (20), the cavity being closed at one end and incorporating a central opening (27) at the other end,
- two sleeves (28, 29) arranged one behind the other and mounted in the cavity (26) so as to be displaceable axially to a limited degree,
- at least one compression spring (30) disposed between the sleeves (28, 29), and
- two stop surfaces (14, 15), which cooperate with the sleeves (28, 29), on the control rod (13) which projects into the cavity (26).

3. Linear drive according to claim 1 or 2, characterised by
- a one-way restrictor (35) having a valve piston (36) which concentrically surrounds the control rod (13) and is adapted to be displaced axially thereon,
- an annular-shaped flow gap (42) between the valve piston (36) and the case (2),
- a plurality of passages (37) running through the valve piston (36),
- two stop surfaces (39, 40) in the case (2), which limit the movement of the valve piston (36) and are fitted with an additional seal (41) if appropriate,
- at least one compression spring (38) which biases the valve piston (36) in the direction towards the locking gate (12), and
- an axial flow duct (16) inside the control rod (13) and in the vicinity of the one-way restrictor (35) with at least two openings (17, 18) running to the exterior of the control rod (13), at least one of which openings is calibrated (calibration insert 19).

4. Linear drive according to one or more of claims 1 to 3, characterised by two stop surfaces (21, 22) on the double piston (20), which surfaces cooperate with the case (2) and are each fitted with an additional seal (23, 24).

5. Linear drive according to one or more of claims 1 to 4, characterised by an extension protruding from the locking gate in the longitudinal direction of the piston rod, the said extension engaging in a corresponding depression in the recessed area of the piston rod when the piston and cylinder unit is locked in the pneumatically active end position and when the pressure in the pneumatic system is lost.

## Revendications

1. Dispositif d'entraînement linéaire (1), en particulier pour des valves de commande cryogènes dans des conduites de propergol liquide de moteurs-fusées, comprenant un ensemble piston/cylindre ou vérin pneumatique (3) à simple effet, au moins un ressort (11) agissant à l'encontre de la force pneumatique et sollicitant la tige de piston (7) en direction d'une position de fin de course, une coulisse de verrouillage (12) mobile transversalement à la tige de piston (7), susceptible d'être encliquetée depuis des côtés diamétraux dans une parmi deux échancrures (8, 9) de la tige de piston, et actionnée pneumatiquement en passant par au moins un piston de commande (20), deux chambres de pression (31, 32) séparées, susceptibles d'être mises sous pression et déchargées, pour l'actionnement de la coulisse de verrouillage (12), une communication de fluide ouverte au moins dans la plupart des conditions de fonctionnement, entre l'une (32) de ces deux chambres de pression et le côté, sollicité par le fluide sous pression, du piston (5) du vérin (3), et une valve (35) dans cette communication de fluide, laquelle valve accroît temporairement la section d'écoulement lors de la décharge de cette chambre de pression (32) et donc du vérin (3), caractérisé par :
a) une tige de réglage (13) reliée rigidement à la coulisse de verrouillage (12) et actionnant cette dernière,
b) un piston double (20) qui actionne l'extrémité de la tige de réglage (13), éloignée de la coulisse, qui pénètre dans les deux chambres de pression (31, 32) et qui sépare ces dernières de façon étanche l'une de l'autre,
c) la prévision, entre l'extrémité de la tige de réglage (13) éloignée de la coulisse et le piston double (20), d'une liaison à mobilité axiale limitée (cavité 26, douilles 28, 29, surfaces de butée 14, 15) dans la direction longitudinale de la tige de réglage (13), dans le sens d'éloignement de et de rapprochement de la coulisse de verrouillage (12), cette liaison étant élastique (ressort de compression (30)) jusqu'à l'appui contre des butées,
d) une communication de fluide permanente entre la chambre de pression (32) et le vérin (3), et
e) la réalisation de la valve accroissant temporairement la section d'écoulement de cette communication de fluide, en tant que clapet anti-retour à étranglement (35) et la disposition de ce clapet dans la zone de la tige de réglage (13) entre le piston double (20) et la coulisse de verrouillage (12).

2. Dispositif d'entraînement linéaire suivant la revendication 1, caractérisé par le fait que :
- le piston double (20) présente intérieurement une cavité (26) cylindrique, fermée sur un côté frontal et munie d'une ouverture centrale (27) sur l'autre côté frontal,
- deux douilles (28, 29) sont disposées dans ladite cavité (26) l'une derrière l'autre, avec mobilité limitée en translation axiale,
- au moins un ressort de compression (30) disposé entre lesdites douilles (28, 29), et
- la prévision sur la tige de réglage (13) pénétrant dans ladite cavité (26), de deux surfaces de butée (14, 15) coopérant avec les douilles (28, 29).

3. Dispositif d'entraînement linéaire suivant la revendication 1 ou 2, caractérisé par :
- un clapet anti-retour à étranglement (35) comprenant un piston de clapet (36) entourant concentriquement la tige de réglage (13) et déplaçable en translation axiale sur cette dernière,
- une fente d'écoulement (42) annulaire entre le piston de clapet (36) et le carter (2),
- plusieurs ouvertures de passage (37) dans le piston de clapet (36),
- deux surfaces de butée (39, 40) disposées dans le carter (2), limitant le mouvement du piston de clapet (36) et munies le cas échéant d'un joint supplémentaire (41),
- au moins un ressort de compression (38) sollicitant le piston de clapet (36) en direction de la coulisse de verrouillage (12), et
- un canal d'écoulement axial (16) à l'intérieur de la tige de réglage (13) et deux ouvertures (17, 18) menant vers le côté extérieur de la tige de réglage (13) dans la zone du clapet anti-retour à étranglement (35), ouvertures dont au moins une est calibrée (insert de calibrage (19)).

4. Dispositif d'entraînement linéaire suivant une ou plusieurs des revendications 1 à 4, caractérisé par le fait que le piston double (20) présente deux surfaces de butée (21) coopérant avec le carter (2) et munies chacune d'un joint supplémentaire (23, 24).

5. Dispositif d'entraînement linéaire suivant une ou plusieurs des revendications 1 à 4, caractérisé par le fait que la coulisse de verrouillage comporte un prolongement dépassant dans la direction longitudinale de la tige de piston et pénétrant, lorsque le vérin est verrouillé dans la position de fin de course pneumatiquement active et lors d'une défaillance de pression dans le système pneumatique, dans un creux correspondant dans l'échancrure de la tige de piston.
